# EUROPÄISCHE PATENTANMELDUNG

(11) **EP 0 263 303 A2**
(43) Veröffentlichungstag der Anmeldung: **13.04.1988**
(21) Anmeldenummer: 87112842.7
(22) Anmeldetag: 03.09.1987
(51) Int. Cl.: G08G 1/095

(54) **Vorrichtung zur Verkehrsregelung von Strassenfahrzeugen**

(30) Priorität: 06.10.1986 DE 3633957
(71) Anmelder: Graf, Herbert, CH-8027 Zürich (CH)
(72) Erfinder: Graf, Herbert, CH-8027 Zürich (CH)
(74) Vertreter: Durm, Frank, Dipl.-Ing.

(57) **Zusammenfassung**

Die Erfindung betrifft eine Vorrichtung zur Verkehrsregelung von Straßenfahrzeugen mit einer Signalscheibe 1, welche nur sehr wenig Energie verbraucht. Diese Signalscheibe 1 weist durch tiefe Nuten 10 getrennte Signalstege 9 auf, die mit einer diffus reflektierenden Farbschicht 20 versehen sind. Vor der Signalscheibe 1 sind schwenkbare Lamellen 3 an einem Gestell 2 angeordnet. Wird die Signalscheibe 1 genenüber dem Gestell 2 verschoben, schwenken die Lamellen 3 hoch und schieben sich vollständig in die Nuten 10 hinein. Die Signalscheibe 1 ist daher unter jedem Betrachtungswinkel erkennbar. Bei Dämmerung oder bei Nacht kann die Signalgabe durch geeignet angeordnete, punktförmige, farbige Lichtquellen 4 in Gestalt von Luminiszenz-Dioden 4 stattfinden.

## Beschreibung

Die Erfindung bezieht sich auf eine Vorrichtung zur Verkehrsregelung von Straßenfahrzeugen mit wenigstens einer als optischer Signalgeber dienenden Signalscheibe, die von an einem Gestell befestigten, schwenkbaren Lamellen abdeckbar ist.

Die vorgeschlagene Vorrichtung findet insbesondere Anwendung bei Verkehrsampeln, welche mit Hilfe von zwei-bzw. dreifarbigen Signalen den Straßenverkehr steuern.

Der Stromverbrauch von Verkehrsampeln, deren optische Signalgeber üblicherweise mit Glühlampen einer Leistungsaufnahme von 75 - 150 Watt bestückt sind, ist beträchtlich. Wird davon ausgegangen, daß der Anschlußwert der Ampelanlage einer gewöhnlichen Straßenkreuzung etwa 2 -3,5 Kilowatt beträgt und legt man einen 16-stündigen Betrieb der Anlage pro Tag zugrunde, dann verbraucht eine derartige Anlage etwa 15 000 Kilowattstunden jährlich elektrischer Energie, was dem Jahresverbrauch eines gut isolierten Einfamilienhauses für die Heizung entspricht.

Bei den bekannten Verkehrsampeln wird infolge des schlech ten Wirkungsgrades der verwendeten Glühlampen nur ein ganz geringer Teil der aufgewandten Energie in Lichtleistung umgesetzt. Wegen ihrer Einschaltverzögerung können Leuchtstoffflampen - die einen höheren Wirkungsgrad aufweisen - die Glühlampen nicht ersetzen. Des weiteren ist von Nachteil, daß die Erkennbarkeit der Signale bekannter Verkehrsampeln mangelhaft ist, sofern sich der Betrachter nicht gerade im relativ engen Kegel des gebündelt abgestrahlten, grünen, gelben bzw. roten Lichtes befindet. Aus seitlicher Position oder bei starkem Sonnenlicht sind die Signalgeber oft nur schwer oder sogar gar nicht zu erkennen. Einer Erhöhung der Lichtstärke sind jedoch Grenzen gesetzt, weil sonst in der Nacht eine Blendung eintritt.

Es ist zwar ein veränderbares Verkehrsschild bekannt, welches eine mit einer Beschriftung versehene Signalscheibe aufweist, die durch horizontal angeordnete, schwenkbare Lamellen abdeckbar ist (US-PS 3 553 654). Bei dieser Anordnung ist jedoch von Nachteil, daß die Signalscheibe bzw. deren Beschriftung bei geöffneten, waagrecht stehenden Lamellen durch diese gegenüber dem Tageslicht abgeschattet wird und es außerdem bei Betrachtung in geringem Abstand steil von unten zwangsläufig zu einer nahezu vollständigen Verdeckung der Signalscheibe durch die Lamellen kommt, sodaß die Beschriftung nicht mehr erkennbar ist. Mit Lamellen versehene Signalgeber sind deshalb zur Verkehrsregelung bisher nicht verwendet worden.

Die Aufgabe der Erfindung besteht in der Verbesserung der Erkennbarkeit der Signalscheibe eines mit schwenkbaren Lamellen ausgestatteten Signalgebers.

Zur Lösung der gestellten Aufgabe wird von einer Vor richtung zur Verkehrsregelung von Straßenfahrzeugen mit wenigstens einer als optischer Signalgeber dienenden Signalscheibe, die von an einem Gestell befestigten, schwenkbaren Lamellen abdeckbar ist, ausgegangen und gelöst wird die Aufgabe dadurch, daß die Signalscheibe parallele, durch Nuten getrennte Signalstege aufweist, daß parallel zu den Nuten die schwenkbaren Lamellen angeordnet sind, deren Schwenkachsen in einer ihrer Längskanten sowie in den Ebenen der Nuten liegen,daß die Breite der Lamellen mit der Breite der Signalstege übereinstimmt sowie der Tiefe der Nuten entspricht und daß die Signalscheibe sowie das Gestell gegeneinander um die Breite der Lamellen verschiebbar sind, wobei beim Verschieben die Lamellen in die Ebene der Nuten schwenken und sich in die Nuten schieben. Eine Signalscheibe mit diesen Merkmalen ist aus jedem Blickwinkel ungehindert erkennbar und sie gestattet eine Signalgabe bei geringstem Energieverbrauch alleine mittels der Flächen der Signalstege, die beispielsweise im Takt der Phasendauer einer Ampelanlage von den Lamellen abgedeckt bzw. freigegeben werden.

Zweckmäßig weist das Gestell die Form eines ringsum geschlossenen Rahmens auf, welcher feststeht und in dem die Signalscheibe verschiebbar ist.

An der Signalscheibe greift eine Verschiebevorrichtung an.

Vorteilhaft dient als Verschiebevorrichtung ein umsteuerbarer Elektromotor mit einer Gewindespindel.

Die Signalscheibe kann aus dünnwandigem Material hergestellt und im Querschnitt mäanderförmig ausgebildet sein.

Die Signalstege tragen vorteilhaft Farbschichten, die zur Signalisierung der verschiedenen Phasen des Straßenverkehrs dienen.

Vorteilhaft bestehen die Farbschichten der Signalstege aus einer selbstleuchtenden Farbe; die Farbschichten können aber auch aus einer nachleuchtenden Farbe bestehen; auch Farben, welche diese beiden Eigenschaften aufweisen, kommen in Betracht.

In einer ersten Ausführungsform besteht die Signalscheibe aus einem undurchsichtigen Material. Gemäß einer zweiten Ausführungsform kann die Signalscheibe jedoch auch aus einem teiltransparenten Material bestehen, wobei dann hinter der Signalscheibe wenigstens eine Lampe angeordnet ist. Da diese Lampe dauernd eingeschaltet sein kann, wird hier einer Leuchtistofflampe der Vorzug gegeben werden.

Vorteilhaft tragen die Deckseiten der Lamellen eine lichtabsorbierende Schicht, damit die Lamellen in der Stellung, in welcher sie die Signalstege bedecken, als schwarze Fläche erscheinen.

Nach einem weiteren Merkmal der Neuerung sind in den Stegen der Signalscheibe Lichtquellen angeordnet. Diese Lichtquellen dienen zur Signalgabe bei Dämmerung oder während der Nacht.

Damit die Signalscheibe nicht nur direkt von vorn, sondern auch von der Seite und von unten gut erkannt werden kann, sind die Achsen der Lichtquellen divergent gerichtet.

Als Lichtquellen finden vorzugsweise Luminiszenz-Dioden Anwendung.

Um ein sicheres Zurückschwenken der Lamellen vor die Signalstege zu erzielen, kann an den Lamellen eine Rückstelleinrichtung angreifen.

Zweckmäßig dient als Rückstelleinrichtung ein an den Lamellen angreifendes Zugelement.

Das Zugelement kann unter der Einwirkung eines Federelementes stehen.

Bei einer anderen Ausführungsform der Rückstelleinrichtung ist an jeder Lamelle ein Schwenkhebel vorgesehen, welcher an einer quer zu den Lamellen verschiebbaren Schiene angreift, die durch einen Hubmagneten betätigt wird.

Um ein Einfrieren der Mechanik der Vorrichtung im Winter zu verhindern, kann an der Signalscheibe eine Heizung vorgesehen sein.

Ein Ausführungsbeispiel der beschriebenen Vorrichtung zur Verkehrsregelung von Straßenfahrzeugen ist in den beigefügten Zeichnungen dargestellt, welche nachfolgend ausführlich erläutert werden. In den Zeichnungen zeigen
Fig. 1 eine Vorrichtung zur Verkehrsregelung in einem Querschnitt, etwa in natürlicher Größe;
Fig. 2 die Vorrichtung nach Fig. 1 in einer Teilansicht von vorn, die obersten drei Lamellen in die Nuten eingeschwenkt, in der Mitte zwei Lamellen weggelassen und unten drei Lamellen vor den betreffenden Signalstegen der Signalscheibe.

Die in den Zeichnungen wiedergegebene Vorrichtung besteht - vgl. Figur 1 - aus einer Signalscheibe 1, einem Gestell 2, einer Anzahl von Lamellen 3, mehreren Lichtquellen 4, einer Lampe 5, einer Verschiebevorrichtung 6, einer Rückstelleinrichtung 7 und einer Heizung 8.

Die Signalscheibe 1 besteht aus einem formgepreßten, thermoplastischen oder duroplastischen Material und ist im Querschnitt mäanderförmig ausgebildet. Diese Signalscheibe 1 weist parallele, gleich breite Signalstege 9 auf, welche durch schmale, gleich tiefe, parallele Nuten 10 getrennt sind.

Das Gestell 1 weist die Form eines ringsum geschlossenen, quadratischen Rahmens auf und ist ebenfalls aus einem geeigneten, formgepreßten Kunststoff hergestellt. Dieses Gestell 2 trägt an zwei einander gegenüberliegenden Seiten jeweils eine Reihe von Durchgangslöchern 11. Im Gestell 2 ist die Signalscheibe 1 in Richtung der beiden Pfeile 12 verschiebbar angeordnet. An Stelle eines quadratischen Rahmens könnte ebensogut ein kreisringförmiger Rahmen treten.

Am Gestell 2 sind die Lamellen 3 schwenkbar angeordnet, welche an ihren Schmalseiten 13 beiderseits hervorragende Achsstummel 14 tragen, die in den Durchgangslöchern 11 des Gestells 2 gelagert sind. Die Schwenkachsen 15 der Lamellen 3 liegen in ihren oberen Längskanten und die Lamellen 3 sind so angeordnet, daß die Schwenkachsen 15 in den Ebenen 16 der Nuten 10 liegen.

Die Breite 17 (vgl. Figur 2) der Lamellen 3 stimmt mit der Breite 18 der Signalstege 9 überein, und sie entspricht außerdem der Tiefe 19 der Nuten 10.

Die Lamellen 3 sind parallel zu den Nuten 10 der Signalscheibe 1 angeordnet und sie bedecken deren Signalstege 9 vollständig.

Die Signalstege 9 der Signalscheibe 1 tragen diffus reflektierende Farbschichten 20, die aus einer selbstleuchtenden oder nachleuchtenden Farbe bestehen. Die Deckseiten 21 der Lamellen 3 sind mit einer lichtabsorbierenden Schicht 22 versehen.

In den Signalstegen 9 der Signalscheibe 1 sitzen die Lichtquellen 4, welche punktförmig ausgebildet sind. Es handelt sich um Luminiszenz-Dioden, die ein grünes, ein gelbes bzw. ein rotes Licht aussenden. Diese Lichtquellen 4 sind - siehe Figur 2 - kreuzförmig auf der Signalscheibe 1 angeordnet. Die Achsen dieser Lichtquellen 4 können divergent, also winkelversetzt, gerichtet sein, damit die Signalscheibe auch von der Seite her gut erkennbar ist.

Die Signalscheibe 1 kann aus einem grün, gelb bzw. rot eingefärbten, teiltransparenten Material bestehen. In diesem Falle ist hinter der Signalscheibe 1 die Lampe 5 angebracht, welche eine kleine Leuchtstofflampe sein kann.

Die Signalscheibe 1 ist gegenüber dem feststehenden Gestell 2 um die Breite 17 der Lamellen 3 verschiebbar. Zur Bewerkstelligung der Verschiebung greift an der Signalscheibe 1 die Verschiebevorrichtung 6 an, welche aus einem umsteuerbaren Elektromotor 23 sowie einer Gewindespindel 24 besteht. Die Gewindespindel 24 dreht sich in einem Gewinde 25 eines an der Signalscheibe 1 hervorstehenden Haltearmes 26. Als Verschiebevorrichtung 6 kann auch ein Hubmagnet dienen. Zwecks Verbesserung der Führung der Signalscheibe 1 im Gestell während der Verschiebung dienen am Gestell 2 vorgesehene, zylindrische Zapfen, die in an der Signalscheibe 1 angeordneten Büchsen verschiebbar sind - diese Führung ist aus Gründen besserer Übersichtlichkeit in der Zeichnung nicht dargestellt.

Die Rückstellvorrichtung 7 für die Lamellen 3 besteht aus einem Zugelement 27, welches unter Einwirkung eines Federelementes 28 in Gestalt einer Zugfeder steht. Das Zugelement 27 - beispielsweise ein Zugband oder ein Seil - welches in einem Sackloch 29 am Gestell 2 befestigt ist, liegt durch das Zugelement 27 gespannt vor den Lamellen 3 und ist durch ein Loch 30 am Gestell 2 hindurchgeführt und am Zugelement 27 befestigt.

Die Heizung 8 in Form von stangenförmigen Heizelementen ist an der Rückseite der Signalstege 9 der Signalscheibe 1 vorgesehen.

Die Funktion der Vorrichtung ist folgende.

Solange kein Signal abgegeben wird, steht die Signalbscheibe 1 in ihrer rückwärtigen (in Figur 1 dargestellten) Stellung und die Lamellen 3 hängen vertikal nach unten und decken die Signalstege 9 vollständig ab. Die nach außen weisenden Deckseiten 21 der Lamellen bilden vor der Signalscheibe 1 eine geschlossene Fläche, welche wegen der lichtabsorbierenden Schicht 22 völlig schwarz erscheint.

Zur Signalgabe wird der Elektromotor 23 unter Strom gesetzt, dieser dreht die Gewindespindel 24 und die Signalscheibe 1 wird in ihre vordere Stellung ( wie in Figur 1 links oben durch Strichlinien angedeutet) verschoben. Hierbei Stoßen die Oberkanten 31 der Signalstege 9 von hinten gegen die Lamellen 3, welche in Richtung der Pfeile 32 in die Ebene 16 der Nuten 10 geschwenkt werden und sich in die Nuten 10 hineinschieben, wo sie nahezu vollständig verschwinden. Dadurch liegen die Farbschichten 20 der Signalstege 9 offen und sie signalisieren je nach ihrer Farbe grün / gelb / rot "freie Fahrt", "Achtung" oder "Halt".

Bei Dämmerung oder Dunkelheit erfolgt die Signalgabe zusätzlich oder gänzlich durch die in den Signalstegen 9 angeordneten Lichtquellen 4 entsprechender Farbe oder aber - bei durchscheinender Signalscheibe 1 - durch die rückwärtige Lampe 5, welche dauernd angeschaltet bleiben kann.

### Zusammenstellung der verwendeten Bezugsziffern

1 Signalscheibe
2 Gestell
3 Lamellen
4 Lichtquellen
5 Lampe
6 Verschiebevorrichtung
7 Rückstelleinrichtung
8 Heizung
9 Signalstege
10 Nuten
11 Durchgangslöcher
12 Pfeile
13 Schmalseiten
14 Achsstummel
15 Schwenkachsen (von 3)
16 Ebenen (von 10)
17 Breite (von 3)
18 Breite (von 9)
19 Tiefe (von 10)
20 Farbschichten (von 9)
21 Deckseiten (von 3)
22 Schicht (auf 21)
23 Elektromotor
24 Gewindespindel
25 Gewinde
26 Haltearm
27 Zugelement
28 Federelement
29 Sackloch
30 Loch
31 Oberkanten (von 9)
32 Pfeile

## Patentansprüche

1. Vorrichtung zur Verkehrsregelung von Straßenfahrzeugen mit wenigstens einer als optischer Signalgeber dienenden Signalscheibe, die von an einem Gestell befestigten, schwenkbaren Lamellen abdeckbar ist, **dadurch gekennzeichnet,** daß die Signalscheibe (1) parallele, durch Nuten (10) getrennte Signalstege (9) aufweist, daß parallel zu den Nuten (10) die schwenkbaren Lamellen (3) angeordnet sind, deren Schwenkachsen (15) in einer ihrer Längskanten sowie in den Ebenen (16) der Nuten (10) liegen, daß die Breite (17) der Lamellen (3) mit der Breite (18) der Signalstege (9) übereinstimmt sowie der Tiefe (19) der Nuten (10) entspricht, und daß die Signalscheibe (1) sowie das Gestell (2) gegeneinander um die Breite (17) der Lamellen (3) verschiebbar sind, wobei beim Verschieben die Lamellen (3) in die Ebenen (16) der Nuten (10) schwenken und sich in die Nuten (10) schieben.

2. Vorrichtung nach Anspruch 1, **dadurch gekennzeichnet,** daß das Gestell (2) die Form eines ringsum geschlossenen Rahmens aufweist, welcher feststeht und in dem die Signalscheibe (1) verschiebbar ist.

3. Vorrichtung nach Anspruch 1 oder 2, **dadurch gekennzeichnet,** daß an der Signalscheibe (1) eine Verschiebevorrichtung (6) angreift.

4. Vorrichtung nach Anspruch 3, **dadurch gekennzeichnet,** daß als Verschiebevorrichtung (6) ein umsteuerbarer Elektromotor (23) mit einer Gewindespindel (24) dient.

5. Vorrichtung nach einem der Ansprüche 1 bis 4, **dadurch gekennzeichnet,** daß die Signalscheibe (1) im Querschnitt mäanderförmig ausgebildet ist.

6. Vorrichtung nach einem der Ansprüche 1 bis 5, **dadurch gekennzeichnet,** daß die Signalstege (9) Farbschichten (20) tragen.

7. Vorrichtung nach Anspruch 6, **dadurch gekennzeichnet,** daß die Farbschichten (20) der Signalstege (9) aus einer selbstleuchtenden Farbe bestehen.

8. Vorrichtung nach Anspruch 6, **dadurch gekennzeichnet,** daß die Farbschichten (20) der Signalstege (9) aus einer nachleuchtenden Farbe bestehen.

9. Vorrichtung nach einem der Ansprüche 1 bis 5, **dadurch gekennzeichnet,** daß die Signalscheibe (1) aus einem teiltransparenten Material besteht und hinter der Signalscheibe (1) wenigstens eine Lampe (5) angeordnet ist.

10. Vorrichtung nach Anspruch 9, **dadurch gekennzeichnet,** daß als Lampe (5) eine Leuchtstofflampe dient.

11. Vorrichtung nach einem der Ansprüche 1 bis 10, **dadurch gekennzeichnet,** daß die Deckseiten (21) der Lamellen (3) eine lichtabsorbierende Schicht (22) tragen.

12. Vorrichtung nach einem der Ansprüche 1 bis 11, **dadurch gekennzeichnet,** daß in den Signalstegen (9) der Signalscheibe (1) Lichtquellen (4) angeordnet sind.

13. Vorrichtung nach Anspruch 12, **dadurch gekennzeichnet,** daß die Achsen der Lichtquellen (4) divergent gerichtet sind.

14. Vorrichtung nach Anspruch 12 oder 13, **dadurch gekennzeichnet,** daß als Lichtquellen (4) Luminiszenz-Dioden dienen.

15. Vorrichtung nach einem der Ansprüche 1 bis 14, **dadurch gekennzeichnet,** daß an den Lamellen (3) eine Rückstelleinrichtung (7) angreift.

16. Vorrichtung nach Anspruch 15, **dadurch gekennzeichnet,** daß als Rückstelleinrichtung (7) ein an den Lamellen (3) angreifendes Zugelement (27) dient.

17. Vorrichtung nach Anspruch 16, **dadurch gekennzeichnet,** daß das Zugelement (27) unter der Einwirkung eines Federelements (28) steht.

18. Vorrichtung nach einem der Ansprüche 1 bis 17, **dadurch gekennzeichnet,** daß an der Signalscheibe (1) eine Heizung (8) vorgesehen ist.
